# FASCICULE DE BREVET EUROPEEN

(11) **EP 1 499 482 B1**
(45) Date de publication et mention de la délivrance du brevet: **26.04.2006**
(21) Numéro de dépôt: 03740583.4
(22) Date de dépôt: 09.04.2003
(51) Int. Cl.: B28B 19/00

(54) **PROCEDE DE FABRICATION DE PLAQUES DE PLATRE A 4 BORDS AMINCIS**
VERFAHREN ZUR HERSTELLUNG VON GIPSPLATTEN MIT VIER SICH VERJÜNGENDEN RÄNDERN
METHOD FOR THE PRODUCTION OF PLASTER PLATES HAVING 4 TAPERED EDGES

(30) Priorité: 10.04.2002 FR 0204479
(43) Date de publication de la demande: 26.01.2005
(73) Titulaire: LAFARGE PLATRES, 84915 Avignon Cedex 9 (FR)
(72) Inventeur: CAPRON, Michel, 68720 Hochstatt (FR)
(74) Mandataire: Hirsch & Associés
(86) Numéro de dépôt international: PCT/FR2003/001118
(87) Numéro de publication internationale: WO 2003/084724

(56) Documents cités:
- US-A- 2 168 803
- US-A- 2 537 509
- US-A1- 2001 044 016

## Description

La présente invention concerne un procédé et des dispositifs pour fabriquer des plaques de plâtre présentant 4 bords amincis sur leur périphérie.

Le secteur technique de l'invention est le domaine de la fabrication de plaques de plâtre en continu dans lequel deux feuilles de papier cartonnées, l'une inférieure appelée papier crème, l'autre supérieure appelée papier gris se déroulent et viennent enfermer dans un conformateur, qui est soit des plateaux de formage soit des rouleaux de formage, un liant hydraulique à base de plâtre.

Ces deux feuilles de papier cartonnées constituent avec ce liant hydraulique une bande composite qui durcit généralement sur deux bandes de durcissement, sur les bordures desquelles sont présentes deux petites bandes de réservation d'aminci permettant d'aménager des bords amincis longitudinaux à la future plaque.

Cette bande composite est cisaillée à longueur voulue, elle passe dans un four de séchage, elle est enfin re-sciée à longueur définitive avant d'être empilée. Un tel procédé est bien connu par ailleurs et ne sera donc pas décrit en lui-même plus en détail dans la présente description.

L'intérêt des amincis tout autour de la plaque de plâtre est connu et apprécié depuis longtemps. En effet, ils facilitent l'aboutement et le jointoiement des plaques de plâtre et permettent de réaliser des ouvrages de grandes surfaces et présentant une parfaite planéité et une excellente résistance mécanique.

Il est connu depuis très longtemps, sur ces lignes de fabrication fonctionnant en continu, de produire des plaques de plâtre avec des bords amincis longitudinaux, mais aucun procédé ne permet de fabriquer sur ces lignes fonctionnant en continu des plaques de plâtre avec des amincis transversaux présentant les mêmes caractéristiques que les bords amincis longitudinaux.

Il y a bien sûr eu de nombreuses tentatives et de nombreux brevets ont été pris et essentiellement des brevets américains pour tenter de résoudre ce problème de production en continu des amincis transversaux.
Le brevet US-A-2,168,803 décrit un procédé et un dispositif pour la fabrication de plaques de plâtre.
Le brevet US-A-2,238,017 en particulier tentait en 1941 de créer une surépaisseur par pliage du carton, cette invention n'a jamais donné de développement industriel, probablement parce que le pliage ne résistait pas à la tension du papier, ou au poids du liant hydraulique.
Le brevet US-A-2,991,825 tentait 20 ans plus tard de faire des empreintes dans un système de rouleaux de formage, il n'a pas non plus donné suite à un développement industriel, certainement parce que l'empreinte générée s'effaçait par écrasement sur la bande de durcissement.
Force est de reconnaître qu'aujourd'hui les plaques avec des amincis transversaux si elles existent sont, soit des usinages d'extrémités appelés dans le métier biseautage, soit des artifices comme un rainurage, pressage et collage du bord, soit plus fréquemment l'artisan qui rabote son bord de plaque pour y aménager un aminci transversal.

Ces solutions sont toutes coûteuses à l'échelle du prix de revient de la plaque et de plus l'aminci est loin d'avoir les qualités de l'aminci longitudinal. Il y a aujourd'hui une vraie attente du marché et une vraie attente de l'industrie en ce qui concerne cette situation.

Le procédé et ses dispositifs selon l'invention permettent de remédier à ces inconvénients.

Une solution au problème posé est décrit dans les revendications 1 et 7.

Le résultat est un nouveau procédé et dispositifs de fabrication répondant bien au problème posé, les amincis transversaux résultant des empreintes ont des qualités d'aspect de surface, de forme et de résistance identiques aux amincis longitudinaux et sont bien fabriqués suivant un processus continu qui s'avère être d'un coût très faible et très intéressant pour les industriels et le marché de la plaque de plâtre.

La description et les figures ci après représentent un exemple de fabrication de plaques cartonnées à base de plâtre montrant les avantages particuliers de l'invention tels que ceux cités précédemment, mais n'ont aucun caractère limitatif : d'autres fabrication sont possibles dans le cadre de la portée et de l'étendue de l'invention, en particulier la fabrication de plaques de plâtre utilisant des papiers à base minérale ou des mats de verre à la place des papiers cartonnés ou encore plus généralement la fabrication de plaques utilisant deux feuilles ou une enveloppe quelle qu'en soit la nature enfermant après passage dans un conformateur, un liant hydraulique à prise ou à séchage.
La figure 1a représente la tête de ligne de fabrication dans laquelle intervient le nouveau procédé de l'invention
La figure 1b représente une plaque avec 4 bords amincis fabriquée selon l'invention.
La figure 2 représente le dispositif selon l'invention de préparation, positionnement et collage des cales sur le papier crème.
La figure 3 représente la vue suivant F du dispositif de la figure 2.
La figure 4 représente une variante du dispositif selon l'invention de préparation, positionnement et collage des cales sur le papier crème.
La figure 5 représente la vue suivant F du dispositif de la figure 4.
La figure 6 représente le dispositif selon l'invention du décollage des cales et de coupe de la bande composite.
La figure 7 représente la cale collée sous le papier crème selon l'invention.
La figure 8 représente la cale collée de la figure 7 après passage dans le conformateur selon l'invention.
La figure 9 représente selon l'invention une 1ère variante de cale collée sous le papier crème.
La figure 10 représente la cale collée de la figure 9 après passage dans le conformateur.
La figure 11 représente selon l'invention une 2 ème variante de cale collée sous le papier crème.
La figure12 représente la cale collée de la figure 11 après passage dans le conformateur.
La figure 13 représente selon l'invention une 3 ème variante de cale collée sous le papier crème.
La figure 14 représente la cale collée de la figure 13 après passage dans le conformateur.
La figure 15 représente selon l'invention une 4 ème variante de cale 5.
La figure 16 représente selon l'invention une 5 ème variante de cale collée sous le papier crème.
La figure 17 représente la cale collée de la figure 16 après passage dans le conformateur.
La figure 18 représente selon l'invention une 6 ème variante de cale collée sous le papier crème.
La figure 19 représente la cale collée de la figure 18 après passage dans le conformateur.
La figure 20 représente le papier crème vue de dessous après collage de la cale et estampage dudit papier selon l'invention.
La figure 21 représente selon l'invention une 7 eme variante de cale collée sous le papier crème.
La figure 22 représente la cale collée de la figure 21 après passage dans le conformateur.

Le procédé selon l'invention consiste tout d'abord à préparer en continu à une cadence rapide des cales (5). Ces cales (5) sont extraites d'un matériau expansible, souple, léger, bon marché. Ces cales (5) ont une épaisseur comprise entre 1 et 2 mm et une largeur comprise entre 5 et 20 mm et une longueur égale à la largeur de plaque en cours de production moins une valeur comprise entre 0 et 10 cm.

Selon l'invention ces cales (5) seront extraites d'un rouleau (26) de bande souple (27), coupées à longueur et encollées sur leur face supérieure.

Selon une variante du procédé de l'invention les cales (5) sont dans un matériau ayant la même expansion à l'humidité que le papier crème (8) sur lequel elle se trouve fixée. C'est par exemple une cale (5) en papier de même nature que le papier crème (8), ce afin que la bande composite (45) puisse s'expanser librement et sans être retenue par la cale (5) lors de son durcissement.

Selon une autre variante du procédé de l'invention ces cales (5) subissent quelques usinages pour en améliorer l'usage comme :
- une coupe profilée ou en biais des extrémités de la cale (5) pour maîtriser la future configuration des extrémités de l'aminci transversal (17).
- un amincissement des extrémités pour améliorer également la future configuration des extrémités de l'aminci transversal (17).
- l'abattage ou l'arrondi de l'arête de la bande (27) pour donner la cale arrondie (51) moins propice à se faire accrocher dans son futur mouvement dans la zone mélangeur (1) conformateur (13).

Le procédé selon l'invention consiste ensuite à coller ces cales (5) sous le papier crème (8) dans une zone obligatoirement avant le conformateur (13) afin qu'elles traversent obligatoirement ce dernier. La zone retenue si elle est nécessairement avant le conformateur (13), à savoir, ou bien entre le mélangeur (1) et le conformateur (13), ou encore, entre le mélangeur (1) et le rouleau de papier crème (8), est préférentiellement selon l'invention juste avant le mélangeur (1).

Le collage des cales (5), précédemment préparées, sous le papier crème (8) est, suivant le procédé de l'invention, un collage à la volée, en continu, et à fréquence rapide. Les cales (5) sont positionnées parfaitement bien centrées et bien perpendiculaires au défilement du papier crème (8).

Elles sont fixés au papier crème (8) suivant un pas calculé et dépendant de l'expansion longitudinale de la bande composite (45) lors de son durcissement, de la longueur finale de la plaque de plâtre (44) sèche attendue et de la sur longueur nécessaire au sciage des plaques de plâtre (44) en sortie ligne, ce calcul est bien connu des hommes de l'art.

Les moyens d'accostage mis en oeuvre pour coller ces cales (5) à la volée sont tels que le papier crème (8) ne subit aucune déviation, ni aucune déformation préjudiciable au bon déroulement de la production des plaques de plâtre (44).

Selon l'invention le procédé retenu pour coller les cales (5) est le collage, les paramètres de collage sont contrôlés afin que la cale (5) fixée au papier crème (8) par collage ne perturbe pas l'expansion de ce dernier au droit de ce collage, ces paramètres de réglage sont :
- le choix de collage par enduction ou projection,
- la quantité de colle (24) déposée et la répartition de ladite colle (24) sur la cale (5),
- la discontinuité ou au contraire la continuité du film colle (24) sur la cale (5).
- les caractéristiques d'élasticité et de tac de la colle (24).

Selon une variante du procédé de l'invention, on profite du moyen mis en oeuvre d'accostage et de collage des cales (5) la volée pour rendre rugueux le papier crème (8) de part et d'autre de la cale (5) ce peut être de l'estampage, du moletage, du picotage, du brossage. Ainsi, la zone correspondant au futur aminci transversal (17) présentera une meilleure accroche à l'enduit de jointoiement, la tenue mécanique du joint de liaison entre plaques de plâtre (44) sera alors grandement améliorée.

Selon une variante du procédé de l'invention, on profite également du moyen mis en oeuvre de collage des cales (5) à la volée pour pré marquer le carton crème (8) de deux lignes d'encochage (11) légères et parallèles à la cale (5) et à une distance comprise entre 5 et 9 cm de l'axe de ladite cale (5). Ce pré marquage du papier crème (8) dans une zone qui sera plus tard le début d'aminci transversal (17), en améliorera la configuration et l'aspect, ces lignes d'encochage (11) délimitent la surface rugueuse (12).

Le procédé selon l'invention consiste ensuite à protéger les cales (5) embarquées par le papier crème (8) contre les arrachages intempestifs liés aux appareils présents entre le mélangeur (1) et le conformateur (13), on supprime ou on adoucit pour cela dans cette zone tous les points d'accrochage et tous les points saillants (19).

Selon une variante du procédé de l'invention, pour faciliter le passage des cales (5) dans la zone entre le mélangeur et le conformateur (13), on pose une nappe guide (42) souple, glissante et résistante à l'usure, entre le mélangeur (1) et l'entrée du conformateur (13), cette nappe guide (42) de largeur supérieure à la longueur des cales (5), est fixée en son amont par une fixation (47) et ensuite laissée libre, cette nappe guide (42) recouvre tous les outils présents dans la zone comme, la table (48), les batteurs (18), les guides papier crème (8), sans en perturber l'efficacité. Ladite nappe guide (42) permet le parfait glissement et franchissement des cales (5) de la zone située entre le mélangeur (1) et le conformateur (13).

Le procédé selon l'invention consiste alors à laisser les cales (5) franchir d'une part le conformateur (13) mais aussi d'attendre un temps suffisant de durcissement de la bande composite (45) afin que l'empreinte (20) laissée par les cales (5) coté papier crème (8) de la bande composite (45) soit rémanente et définitive.

Le procédé selon l'invention consiste alors à décoller les cales (5) à la volée et les jeter alors dans une poubelle (43), ce décollage se fait indifféremment en un point où le temps de durcissement précédemment évoqué est suffisant. C'est préférentiellement la zone (23) entre les 2 bandes de durcissement (14) et (15) ou bien juste avant la cisaille (2).

Ce décollage consiste à venir enlever la cale (5) avec une brosse (22), qui après avoir enlevé la cale (5), s'efface, pour ne pas altérer la surface papier crème (8). Cette brosse (22) est calée en biais par rapport à la ligne ainsi la brosse (22) décolle les cales (5) plus efficacement. Le décollage est d'autant plus facile que le papier crème (8) à ce stade du procédé devenant humide, il faut peut d'énergie pour enlever la cale (5).

Selon une variante du procédé de l'invention, le décollage des cales (5) se fait avec des jets d'air comprimé ou encore en en brûlant la cale (5) avec des brûleurs adaptés.

Selon une variante du procédé de l'invention, on ne retire pas les cales (5), elles restent alors coller à la bande composite (45), leur faible résistance mécanique autorise sans problème une coupe cisaille (2) au droit de ces dernières, lesdites cales (5) continuent alors leur circuit pour être détruites par le sciage en fin de ligne plaques. Cependant le procédé selon l'invention prévoit de fragiliser la cale (5) en son axe principal, ce peut être la bande souple (27) qui est ainsi conçue, ce peut être aussi un outil qui fragilise la bande souple (27) en son axe principal lors de la préparation des cales (5).

Le procédé selon l'invention consiste en dernière phase, à couper la bande composite (45) avec la cisaille (2) au droit des empreintes (20) laissées par la cale (5). Empreintes (20) de largeur comprise entre 10 et 18 cm, soit plusieurs fois supérieure à la largeur de la cale (5).

Le résultat, à ce stade du procédé selon l'invention, est une plaque de plâtre (44) avec à sa périphérie 4 bords amincis, deux amincis longitudinaux (16) traditionnels et deux amincis transversaux (17) générés par le procédé selon l'invention, cette plaque de plâtre (44) franchit ensuite le séchoir, elle est sciée à longueur, puis empilée avant de rejoindre le stock.

Selon une variante du procédé de l'invention, la coupe cisaille (2) intervient simultanément dans les empreintes (20) et à distance égale de deux empreintes (20), les plaques (44) ainsi produites présentent 3 amincis, deux amincis longitudinaux (16) un aminci transversal (17), ces plaques à 3 amincis sont intéressantes pour des applications particulières du marché.

Selon l'invention, la forme et les dimensions exactes de la cale (5), les lignes d'éncochage (11), les usinages d'extrémités précédemment évoqués de la cale (5) et le réglage de la tension du papier crème (8) permettent de contrôler la forme de l'empreinte (20) ainsi que sa largeur entre 10 et 18 cm, en effet ces paramètres influencent tous la forme et dimension l'empreinte (20) laissée par la cale (5).

Selon une variante du procédé de l'invention, les cales (5) sont réduites à un simple fil, voire deux fils de quelques mm2 de section. Ces fils sont ou circulaires ou carrés, l'intérêt du fil est qu'il se met facilement en rouleau et qu'il est très bon marché, ainsi le procédé disposera de cales mono fil (52) et de cales doubles fils (55).

Selon une variante du procédé de l'invention, les cales (5) sont extraites d'une bande souple (27) toujours de largeur comprise entre 5 et 20 mm, mais d'une épaisseur réduite à quelques 1/10 mm donc plus économique et donc plus avantageux pour le procédé. Pour augmenter artificiellement l'épaisseur de la cale (5) taillée dans la cette bande souple (27) plus fine, ce qui est nécessaire au procédé de l'invention, on picote celle-ci sur sa longueur par au moins une rangée de pointillés. Le picot (58) repousse localement la matière de la bande souple (27), il prend une hauteur (59), augmentant alors artificiellement l'épaisseur de la bande souple (27), le procédé dispose ainsi d'une cale picotée (57) très économique.

Selon une variante du procédé de l'invention, on picote la cale picotée (57) sur une ou plusieurs longueurs. Selon une autre variante du procédé de l'invention on picote les extrémités de la cale picotée (57) avec une profondeur et une progressivité choisie, ainsi on maîtrise mieux la configuration de la zone d'intersection de l'aminci transversal (17) et de l'aminci longitudinal (16)

Selon le procédé de l'invention, les cales (5) sont dans l'un quelconque des matériaux suivants : soit en papier, soit en matière plastique, soit en matière végétale, soit en métal, soit en matériau composite.

Selon une variante du procédé de l'invention, la cale (5) prend la forme d'un ou deux fils de plastique thermocollants, l'avantage de ce moyen est de disposer d'un matériau qui nous évite la phase d'encollage de la cale (5) c'est la cale "deux en un " (56).

Selon une variante du procédé de l'invention, la cale (5) est extraite d'un matériau facilement consumable, comme du papier, ainsi on peut brûler les cales (5) avant cisaille (2) pour les soustraire à la bande composite (45), l'autre avantage de cette variante est d'éviter la mise en décharge des cales (5) après utilisation.

Selon une variante du procédé de l'invention, les cales (5) proviennent d'un rouleau (26) de bande autocollante qui présente l'avantage d'une bonne régularité du collage de la cale (5) sur le papier crème (8) et qui nous dispense de l'encolleur (30) ou (60)

Selon enfin une dernière variante du procédé de l'invention on profite d'avoir accosté le papier crème (8) avec soit l'appareil suiveur colleur translateur (6) soit l'appareil suiveur colleur rotatif (7) pour marquer les amincis transversaux avec un système jet d'encre. Ainsi, on peut mettre en évidence et mieux faire connaître ce nouvel aminci transversal (17).

Le premier dispositif dénommé appareil suiveur colleur translateur (6) associé au procédé selon l'invention apparaissant dans l'encadré (3) fig 1a et qui est détaillé dans les fig 2 et fig 3 procède à toutes les phases depuis la préparation des cales (5) jusqu'à leur collage sous le papier crème (8).

Au début de ce procédé selon l'invention, se trouve un rouleau (26) d'une bande souple (27) de section environ 1,5 x 10 mm. Ce rouleau (26) motorisé et relayé par les roulettes (28) engage la bande souple (27) sur la table inférieure (29) perpendiculairement au sens de déroulement du papier crème (8). Ladite table inférieure (29) étant en dessous et à distance du papier crème (8). Cette bande souple (27) est recouverte, lors de son mouvement vers la table inférieure (29) d'un très léger film de colle (24) par l'encolleur (30), cette bande souple (27) est coupée à longueur par le couteau (31) et devient alors cale (5). Cette cale (5) se retrouve donc positionnée perpendiculairement au sens de déroulement du papier crème (8) à distance et sous ce dernier et centrée par rapport à celui-ci au moyen des roulettes (28) et de leur détecteur de positionnement associé.

La table inférieure (29) faisant partie de l'appareil suiveur colleur translateur (6) est lancée à la même vitesse que le papier crème (8) au moyen du chariot (70), ledit chariot (70) étant mu par la motorisation transmission (33), elle-même associée à une électronique et au capteur d'impulsions (32).Le capteur à impulsions (32) fixe par rapport à l'appareil suiveur colleur translateur (6) connaît en permanence la position des cales (5) par rapport au papier crème (8). La table inférieure (29) se retrouve alors à la même vitesse que le papier crème (8), à ce moment très précis la table inférieure (29) fait un mouvement de monte et baisse au moyen des vérins et guides (34) comprimant et collant la cale (5) sous le papier crème (8), ledit papier crème (8) prenant lui appui sur la plaque d'appui compressible (35) elle-même fixée sur la contre-table supérieure (36). La cale (5) ainsi fixée à la volée est emportée par le papier crème (8) sans en avoir modifié ou perturbé le mouvement. L'appareil suiveur colleur translateur (6) en position "P2" lors du collage de la cale (5) revient alors à sa position de départ "P1 ". Un nouveau cycle de préparation positionnement et collage de cale (5) reprend, une nouvelle cale (5) est collée en respectant avec la précédente cale (5) un intervalle précis " P " et ainsi de suite le cycle se répète.

Cet intervalle " P ", dépend de la longueur de la plaque de plâtre (44) recherchée, de l'expansion longitudinale de la bande composite (45) lors de son durcissement sur les bandes de durcissement, de la sur-longueur nécessaire aux sciages des plaques de plâtre (44) en sortie ligne. Un intervalle que les hommes du métier savent très bien calculer et qui est assuré au moyen du capteur à impulsions (32), d'une électronique adaptée et de la motorisation transmission (33).

Selon une variante du procédé de l'invention les arêtes des cales (5) sont arrondies, leurs extrémités biseautées et effilées. Le dispositif associé à cette variante du procédé est un outil d'usinage qui est en ligne avec l'encolleur (30) et le couteau (31) et qui usine la bande souple (27) au moment de son passage et de son engagement sur la table inférieure (29) .

Selon une variante du procédé de l'invention, on crée une surface rugueuse (12) et deux lignes d'encochages (11) de part et d'autre de la cale (5). La figure 20 montre plus en détail comment se présentent cette surface rugueuse (12) et les lignes d'encochage (11) du papier crème (8) de part et d'autre de la cale (5). L'outil associé à cette variante du procédé est constitué de l'estampeur (37) et du contre-estampeur (38) fixés à la contre-table supérieure (36) qui lors du mouvement de montée de la table inférieure (29) viennent légèrement estamper donc marquer le papier crème (8).

Selon une variante du procédé de l'invention la bande souple (27) d'une épaisseur de quelques 1/10 mm utilisée pour fabriquer la cale (5) est picotée en une ou plusieurs lignes dans son sens long. L'outil associé à cette variante est un outil en ligne avec les outils encolleur (30) et couteau (31). Cet outil dispose d'un moyen de réglage de la profondeur de picotage. Ce réglable autorise le contrôle de l'épaisseur hors tout ou apparente de la bande souple (27) donc de la profondeur de l'aminci transversal (17) recherché. Les deux extrémités de la cale (5) sont picotées plus fortement et de façon progressive pour améliorer le profil du point de rencontre de l'aminci horizontal (16) avec l'aminci transversal (17).

Selon une variante de l'invention, un appareil suiveur colleur rotatif (7) assure comme l'appareil suiveur colleur translateur (6) les fonctions de préparation, de positionnement, de collage suivant un intervalle précis des cales (5) sous le papier crème (8). Les figures 4 et 5 représentent cet appareil suiveur colleur rotatif (7), on découvre sur ces figures 4 et 5 le rouleau inférieur (40) et le rouleau supérieur (41), on reconnaît sur cet appareil suiveur colleur rotatif (7) le même appareillage que sur l'appareil suiveur colleur translateur (6) à savoir : le rouleau (66), la bande souple (63), les roulettes (71), l'encolleur (60), le couteau (61), le capteur à impulsions (69), les vérins et guides (64), la plaque d'appui compressible (65), l'estampeurs (67) et le contre-estampeur (68).

La préparation, le positionnement des cales (5) sur le rouleau inférieur (40) se fait de façon analogue à la préparation des cales (5) de l'appareil suiveur colleur translateur (6). L'arrondi des arêtes de cales (5), leur biseautage et effilage d'extrémité se fait également de façon analogue à la préparation des cales (5) de l'appareil suiveur colleur translateur (6).

La différence essentielle entre cet appareil suiveur colleur rotatif (7) et l'appareil suiveur colleur translateur (6) réside dans le mode d'accostage du papier crème (8), le collage de la cale (5), l'estampage du papier crème (8). Ces modes sont décrits ci après.

La cale (5) est préparée, elle est sous et à distance du papier crème (8) et fait un angle arrière (46) avec ledit papier crème (8).

Au moyen du capteur à impulsions (32), d'une électronique adaptée le rouleau inférieur (40) et le rouleau supérieur (41) entraînés par la motorisation transmission (39) adoptent la même vitesse périphérique que la vitesse horizontale du papier crème (8) lors d'un mouvement angulaire égale à l'angle arrière (46), à l'instant précis où la cale (5) et la plaque d'appui compressible (65) se trouvent dans la position représentée sur la figure 4, ordre est donné aux vérins et guides (64) de baisse et monte au rouleau supérieur (41) venant ainsi coller la cale (5) sous le papier crème (8). La cale (5) ainsi fixée à la volée est emportée par le papier crème (8) sans en avoir modifié ou perturbé le mouvement du papier crème (8).

Les deux rouleaux inférieur (40) et supérieur (41) reviennent alors en arrière suivant l'angle (46), un nouveau cycle de préparation, positionnement et collage de cale (5) reprend, une nouvelle cale (5) est collée en respectant un intervalle précis " P " avec la précédente cale (5) et ainsi de suite le cycle se répète.

Le calcul de cet intervalle " P " a été expliqué précédemment. C'est un intervalle que les hommes du métier savent très bien calculer et qui est assuré au moyen du capteur à impulsions (69), d'une électronique adaptée et de la motorisation transmission (39).

Au moment du collage l' estampeur (67) et le contre estampeur (68) viennent estamper légèrement le papier crème (8) pour l'obtention d'une surface rugueuse (12) et de deux légères lignes d'encochage (11), nous l'avons déjà évoqué : la surface rugueuse coïncidera avec l'aminci transversal (17) et les lignes d'encochage (11) coïncideront avec la ligne de début d'aminci transversal (17).

Une variante au dispositif selon l'invention consiste à faciliter le passage des cales (5) et leurs glissements dans la zone entre le mélangeur (1) et le conformateur (13). Il s'agit d'une nappe guide (42) souple, glissante et résistante à l'usure, cette dernière qualité de résistance à l'usure est nécessaire car la nappe guide (42) voit passer le papier crème (8) et toutes les cales (5). Ladite nappe guide (42) de largeur supérieure à la longueur des cales (5) est maintenue par la fixation (47) en amont de la zone mélangeur (1) conformateur (13), la nappe guide (42) est centrée par rapport au défilement du papier crème (8) donc des cales (5), la nappe guide (42) recouvre toutes les zones de frottement et de possible accrochage entre le mélangeur (1) et le début conformateur (13).

Cette nappe guide (42), selon l'invention, recouvre la table (48), les batteurs (18) les points saillants (19), les guides papier crème (8) et protège alors les cales contre tout risque de décrochage intempestif dans cette zone.

Un dernier dispositif, selon le procédé de l'invention, décolle les cales (5) pour les rejeter dans une poubelle (43). Il s'agit d'une brosse (22) qui tourne en permanence et qui est en biais par rapport à ligne. Cette brosse est actionnée par le vérin (25) qui relève ladite brosse (22) uniquement lors des passages de cales (5). Le vérin (25) est commandé par le détecteur d'empreinte (21) et son électronique associée qui calcule l'instant de montée en fonction de la distance d1 entre le détecteur d'empreinte (21) et la brosse (22) et de la vitesse " V "de la bande composite (45).

La coupe de la cisaille (2) au droit de l'empreinte (20) laissée par la cale (5) est pilotée par le détecteur d'empreinte (21) et une électronique associée qui tiennent compte d'une part de la distances d2 entre le détecteur d'empreinte (21) et la cisaille (2) et d'autre part de la vitesse de défilement " V " de la bande composite (45).

## Revendications

1. Procédé de fabrication continu de plaques de plâtre (44) dans lequel deux feuilles de papier cartonnées (8) et (9) viennent enfermer dans un conformateur (13) un liant hydraulique (10) à base de plâtre créant une bande composite (45) qui vient durcir sur deux bandes de durcissement (14) et (15) en bordure desquelles sont présentes deux bandes en biseau pour la confection des bords amincis longitudinaux (16) **caractérisée en ce qu'**il consiste à :
- préparer en continu des cales (5) expansibles, souples, légères, d'une épaisseur comprise entre 1 et 2 mm et d'une largeur comprise entre 5 et 20 mm,
- couper les dites cales (5) à une longueur égale à la largeur de la plaque en cours de production moins une valeur comprise entre 0 et 10 cm,
- encoller la face supérieure des dites cales (5),
- coller, à la volée, en continue, les dites cales (5), sous le papier crème (8) suivant un pas précis " p ", en travers, centrées, et perpendiculaires au défilement du papier crème (8),
- coller les dites cales (5) au papier crème (8) dans une zone qui se trouve nécessairement avant le conformateur (13),
- laisser les dites cales (5) se faire embarquer par le papier crème (8),
- régler la tension du papier crème (8) de façon à contrôler la largeur de l'empreinte (20) entre 10 et 18 cm,
- laisser les dites cales (5) fixées au papier crème (8) le temps de traverser le conformateur (13) et le temps à la bande composite (45) composée du papier crème (8), du papier gris (9) et du liant hydraulique (10) de durcir,
- couper la bande composite (45) avec la cisaille (2) en plein milieu de l'empreinte (20) laissée par la cale (5).

2. Procédé suivant la revendication 1, **caractérisé en ce que** les cales (5) sont décollées à la volée après durcissement de la bande composite (45), dans une zone, allant de la fin de la bande (14) à la cisaille (2), et préférentiellement dans la zone inter bandes de durcissement (23) immédiatement après la bande de durcissement (14), ou encore la zone se trouvant à proximité et avant la cisaille (2).

3. Procédé selon la revendication 1 ou 2 **caractérisé en ce que** les cales (5) sont découpées dans un rouleau (26) de bande souple (27) qui est soit en papier, soit en matière plastique, soit en matière végétale, soit en métal, soit en matériau composite.

4. Procédé suivant la revendication 3 **caractérisé en ce que** la cale picotée (57) extraite d'un rouleau (26) de bande souple (27) est picotée sur sa longueur suivant au moins une rangée de picots (58) de profondeur (59) variable permettant le contrôle de l'épaisseur hors tout de la cale picotée (57) donc de la profondeur de l'aminci transversal (17) recherché, les extrémités de la cale picotée (57) étant elles-mêmes picotées suivant une profondeur différente à la hauteur (59) des picots (58) du milieu de la cale picotée (57).

5. Procédé selon la revendication 1 ou 2 **caractérisé en ce que** la cale (5) est réduite à une cale fil (52) ou une cale double fils (55), ledit fil provenant d'un rouleau (26) de fil souple qui est soit en papier, soit en matière plastique, soit en matière synthétique, soit en matière végétale, soit en métal, soit en matériau composite.

6. Procédé suivant l'une des revendications 1 à 5 **caractérisé en ce que** la surface du papier crème (8) de part et d'autre et du même coté que la cale (5) et coïncidant avec le futur aminci transversal (17) généré par ladite cale (5) est rendue rugueuse (12) soit par estampage, soit par picotage, soit par moletage, soit par brossage, ladite surface étant de surcroît pré-marquée suivant deux légères lignes d'encochage (11) parallèles à la cale (5) en une zone correspondant au futur début d'aminci transversal (17) généré par la dite cale (5).

7. Dispositif pour la mise en oeuvre du procédé selon l'une quelconque des revendications 1 à 6, constitué d'une ligne de fabrication de plaques de plâtre (44) dans laquelle deux feuilles de papier cartonné (8) et (9) se déroulent et viennent enfermer dans un conformateur (13) un liant hydraulique (10) à base de plâtre et constituent une bande composite (45) qui durcit sur deux bandes de durcissement (14) et (15) équipées de bandes biseautés pour la confection d'amincis horizontaux (16) et une nappe guide (42) située entre l'appareil suiveur colleur et le corifomiateur (13) ayant pour fonction de protéger les cales (5) contre les arrachements intempestifs, et de faciliter le passage et le glissement desdites cales (5) entre l'appareil suiveur colleur et le conformateur (13) et un décolleur de cales (5) situé après la bande de durcissement (14) et avant la cisaille (2) ayant pour fonction de décoller à la volée les cales (5) collées sous la bande composite (45), et un appareil de cisaillement situé après la bande de durcissement (15) et après le décolleur de cales (5) ayant pour fonction de cisailler la bande composite (45) au droit de chaque empreinte (20) laissée par les cales (5) **caractérisé en ce qu'**il comporte un appareil suiveur colleur situé dans une zone avant le conformateur (13), ayant pour fonction, de préparer les cales (5) à partir d'un rouleau (26) de bande souple (27), d'accoster à fréquence rapide le papier crème (8), de coller à la volée et avec précision lesdites cales (5) sous le papier crème (8), de rendre rugueux et de pré- marquer le papier crème (8) de part et d'autre de la cale (5) collée sous ledit papier crème (8).

8. Dispositif suivant la revendication 7 **caractérisé en ce que** l'appareil suiveur colleur est un appareil suiveur colleur translateur (6) ledit appareil est constitué d'une table inférieure (29) située sous le papier crème (8) et d'une contre table supérieure (36) située au-dessus du papier crème (8), ladite table inférieure (29) recevant des cales (5) provenant d'un rouleau (26) de bande souple (27) encollée par l'encolleur (30) et coupée à longueur par le couteau (31) et étant pourvue d'un estampeur (37) et de vérins et guides (34), ladite contre-table supérieure (36) étant équipée d'une plaque d'appui compressible (35), d'un contre estampeur (38) et d'un capteur à impulsions (32), les deuxdites tables (29) et (36) étant portées par un chariot (70) déplacé par la motorisation transmission (33).

9. Dispositif suivant la revendication 7 **caractérisé en ce que** l'appareil suiveur colleur est un appareil suiveur colleur rotatif (7) ledit appareil est constitué d'un rouleaux inférieur (40) situé sous le papier crème (8) et d'un rouleau supérieur (41) situé au dessus du papier crème (8), ledit rouleau inférieur (40) recevant des cales (5) provenant d'un rouleau (66) de bande souple (63) encollée par l'encolleur (60) et coupée à longueur par le couteau (61) et étant équipée à sa périphérie d'un estampeur (67), ledit rouleau supérieur (41) situé au-dessus du papier crème (8) en parallèle au premier rouleau inférieur (40) étant équipé à sa périphérie d'une plaque d'appui compressible (65) et d'un contre-estampeur (68) et étant relié aux vérins et guides (64), les deuxdits rouleaux (40) et (41) étant pourvus d'une motorisation transmission (39) et d'un capteur à impulsions (69).

10. Dispositif suivant la revendication 7 **caractérisé en ce que** la nappe guide (42) est constituée d'un film souple, glissant, et résistant à l'usure, fixé en amont de la table (48) par la fixation (47), ledit film souple d'une largeur supérieure à la longueur des cales (5) épouse simultanément la table (48), les batteurs (18), les points saillants (19), les guides papier crème (8) de la zone entre le mélangeur (1) et le conformateur (13), ledit film souple présentant aux cales (5) dans ladite zone une surface lisse, glissante et sans point d'accrochage.

11. Dispositif suivant la revendication 7 **caractérisé en ce que** le décolleur de cales (5) est constitué d'un vérin (25) piloté par le détecteur d'empreinte (21) et son électronique associée, ledit vérin (25) étant relié à une brosse (22) elle-même équipée d'un moteur, ladite brosse (22) étant située sous la bande composite (45) et positionnée en biais par rapport à cette dernière.

12. Dispositif suivant la revendication 7 **caractérisé en ce que** l'appareil de cisaillement est constitué, d'une cisaille (2), d'un détecteur d'empreinte (21) à la distance connue d2 de la cisaille (2) et d'un calculateur de coupe cisaille (2).

## Patentansprüche

1. Kontinuierliches Herstellungsverfahren für Gipskartonplatten (44), bei dem zwei Blätter von kartoniertem Papier (8) und (9) in einem Formgeber (13) ein hydraulisches Bindemittel (10) auf der Basis von Gips umschließen, wodurch ein Verbundstreifen (45) erzeugt wird, der auf zwei Härtungsbändern (14) und (15) härtet, an deren Rand zwei abgeschrägte Streifen für die Herstellung der verdünnten Längsränder (16) vorhanden sind, **dadurch gekennzeichnet, dass** es darin besteht:
- dehnbare, geschmeidige, leichte Leisten (5) einer Dicke zwischen 1 und 2 mm und einer Breite zwischen 5 und 20 mm kontinuierlich herzustellen,
- die Leisten (5) auf eine Länge gleich der Breite der in Herstellung befindlichen Platte, verringert um einen Wert zwischen 0 und 10 cm, zu schneiden,
- die Oberseite der Leisten (5) zu leimen,
- im Vorbeilauf und kontinuierlich die Leisten (5) unter das cremefarbene Papier (8) in einem genauen Abstand "p" quer, zentriert und lotrecht zum Verlauf des cremefarbenen Papiers (8) zu leimen,
- die Leisten (5) an das cremefarbene Papier (8) in einer Zone zu leimen, die sich notwendigerweise vor dem Formgeber (13) befindet,
- die Leisten (5) vom cremefarbenen Papier (8) mitnehmen zu lassen,
- die Spannung des cremefarbenen Papiers (8) so zu regeln, dass die Breite des Eindrucks (20) zwischen 10 und 18 cm geregelt wird,
- die Leisten (5) am cremefarbenen Papier (8) während der Zeit der Durchquerung des Formgebers (13) und der Härtungszeit des aus dem cremefarbenen Papier (8), dem grauen Papier (9) und dem hydraulischen Bindemittel (10) zusammengesetzten Verbundstreifens (45) befestigt zu lassen,
- den Verbundstreifen (45) mit dem Abschneider (2) genau in der Mitte des von der Leiste (5) hinterlassenen Eindrucks (20) zu schneiden.

2. Verfahren nach Anspruch 1, **dadurch gekennzeichnet, dass** die Leisten (5) nach dem Härten des Verbundstreifens (45) in einer Zone, die vom Ende des Bands (14) bis zum Abschneider (2) reicht, und vorzugsweise in der Zone (23) zwischen den Härtungsbändern direkt nach dem Härtungsband (14), oder auch in der Zone, die sich in der Nähe und vor dem Abschneider (2) befindet, im Vorbeilauf abgelöst werden.

3. Verfahren nach Anspruch 1 oder 2, **dadurch gekennzeichnet, dass** die Leisten (5) von einer Rolle (26) eines geschmeidigen Bands (26) abgeschnitten werden, das entweder aus Papier oder aus Kunststoffmaterial oder aus pflanzlichen Stoffen oder aus Metall oder aus einem Verbundmaterial besteht.

4. Verfahren nach Anspruch 3, **dadurch gekennzeichnet, dass** die gezackte Leiste (57), die von einer Rolle (26) eines geschmeidigen Bands (27) abgenommen wird, über ihre Länge mindestens eine Reihe von Zäckchen (58) mit variabler Tiefe (59) aufweist, was die Regelung der Gesamtdicke der gezackten Leiste (57) und somit der Tiefe der gesuchten Querverdünnung (17) ermöglicht, wobei die Enden der gezackten Leiste (57) selbst gemäß einer Tiefe gezackt sind, die sich von der Höhe (59) der Zäckchen (58) der Mitte der gezackten Leiste (57) unterscheidet.

5. Verfahren nach Anspruch 1 oder 2, **dadurch gekennzeichnet, dass** die Leiste (5) auf eine Drahtleiste (52) oder eine Doppeldrahtleiste (55) reduziert ist, wobei der Draht von einer Rolle (26) eines geschmeidigem Drahts kommt, der entweder aus Papier oder aus Kunststoffmaterial oder aus pflanzlichen Stoffen oder aus Metall oder aus Verbundmaterial besteht.

6. Verfahren nach einem der Ansprüche 1 bis 5, **dadurch gekennzeichnet, dass** die Oberfläche des cremefarbenen Papiers (8) zu beiden Seiten und auf der gleichen Seite wie die Leiste (5) und zusammenfallend mit der von der Leiste (5) erzeugten späteren Querverdünnung (17) entweder durch Prägen oder durch Zäckchenbildung oder durch Rändeln oder durch Bürsten aufgeraut wird (12), wobei die Oberfläche zudem gemäß zwei leichten Kerbenlinien (11) parallel zur Leiste (5) in einer Zone vormarkiert wird, die dem späteren Beginn der von der Leiste (5) erzeugten Querverdünnung (11) entspricht.

7. Vorrichtung zur Anwendung des Verfahrens nach einem der Ansprüche 1 bis 6, die aus einer Herstellungsstraße von Gipskartonplatten (44) besteht, in der zwei Blätter aus kartoniertem Papier (8) und(9) abrollen und in einem Formgeber (13) ein hydraulisches Bindemittel (10) auf der Basis von Gips umschließen und einen Verbundstreifen (45) bilden, der auf zwei Härtungsbändern (14) und (15) härtet, die mit abgeschrägten Streifen zur Konfektion von waagrechten Verdünnungen (16) versehen sind, und eine Führungslage (42), die sich zwischen dem Leimer-Nachführgerät und dem Formgeber (13) befindet, die Aufgabe hat, die Leisten (5) vor einem unerwünschten Abreißen zu schützen und den Durchgang und das Gleiten der Leisten (5) zwischen dem Leimer-Nachführgerät und dem Formgeber (13) zu erleichtern, und ein Ablöser von Leisten (5), der sich hinter dem Härtungsband (14) und vor dem Abschneider (2) befindet, die Aufgabe hat, die unter den Verbundstreifen (45) geleimten Leisten (5) im Vorbeilauf abzulösen, und ein Abschneidegerät, das sich hinter dem Härtungsstreifen (15) und hinter dem Ablöser von Leisten (5) befindet, die Aufgabe hat, den Verbundstreifen (45) im rechten Winkel zu jedem von den Leisten (5) hinterlassenen Eindruck abzuschneiden, **dadurch gekennzeichnet, dass** sie ein in einer Zone vor dem Formgeber (13) angeordnetes Leimer-Nachführgerät aufweist, das die Aufgabe hat, die Leisten (5) ausgehend von einer Rolle (26) eines geschmeidigen Bands (27) vorzubereiten, in schneller Taktfolge an das cremefarbene Papier (8) anzulegen, die Leisten (5) im Vorbeilauf und präzise unter das cremefarbene Papier (8) zu leimen, das cremefarbene Papier (8) zu beiden Seiten der unter das cremefarbene Papier (8) geleimten Leiste (5) aufzurauen und vorzumarkieren.

8. Vorrichtung nach Anspruch 7, **dadurch gekennzeichnet, dass** das Leimer-Nachführgerät ein translatorisches Leimer-Nachführgerät (6) ist, wobei das Gerät aus einem unteren Tisch (29), der sich unter dem cremefarbenen Papier (8) befindet, und aus einem oberen Gegentisch (36) besteht, der sich über dem cremefarbenen Papier (8) befindet, wobei der untere Tisch (29) Leisten (5) aufnimmt, die von einer Rolle (26) eines geschmeidigen Bands (27) kommen, das vom Verleimer (30) geleimt und vom Messer (31) auf die passende Länge geschnitten wurde, und mit einer Prägeeinrichtung (37) und mit Druckzylindern und Führungen (34) versehen ist, wobei der obere Gegentisch (36) mit einer pressbaren Auflageplatte (35), einer Gegenprägeeinrichtung (38) und einem Impulssensor (32) ausgestattet ist, wobei die beiden Tische (29) und (36) von einem Wagen (70) getragen werden, der vom Übersetzungsantrieb (33) verschoben wird.

9. Vorrichtung nach Anspruch 7, **dadurch gekennzeichnet, dass** das Leimer-Nachführgerät ein drehbares Leimer-Nachführgerät (7) ist, wobei das Gerät aus einer unteren Rolle (40), die sich unter dem cremefarbenen Papier (8) befindet, und aus einer oberen Rolle (41) besteht, die sich über dem cremefarbenen Papier (8) befindet, wobei die untere Rolle (40) Leisten (5) aufnimmt, die von einer Rolle (66) eines geschmeidigen Bands (63) kommen, das vom Verleimer (60) geleimt und vom Messer (61) auf die passende Länge geschnitten wird, und an ihrem Umfang mit einer Prägeeinrichtung (67) versehen ist, wobei die obere Rolle (41), die sich über dem cremefarbenen Papier (8) parallel zur ersten unteren Rolle (40) befindet, an ihrem Umfang mit einer pressbaren Auflageplatte (65) und mit einer Gegenprägeeinrichtung (68) ausgestattet und mit den Druckzylindern und Führungen (64) verbunden ist, wobei die beiden Rollen (40) und (41) mit einem Übersetzungsantrieb (39) und mit einem Impulssensor (69) versehen sind.

10. Vorrichtung nach Anspruch 7, **dadurch gekennzeichnet, dass** die Führungslage (42) aus einem geschmeidigen, gleitenden und abnutzungsfesten Film besteht, der durch die Fixierung (47) vor dem Tisch (48) befestigt ist, wobei der geschmeidige Film mit einer Breite größer als die Länge der Leisten (5) sich gleichzeitig an den Tisch (48), die Schlageinrichtungen (18), die vorstehenden Punkte (19), die Führungen des cremefarbenen Papiers (8) der Zone zwischen dem Mischer (1) und dem Formgeber (13) anpasst, wobei der geschmeidige Film den Leisten (5) in der Zone eine glatte und gleitende Fläche ohne Anschlagpunkt bietet.

11. Vorrichtung nach Anspruch 7, **dadurch gekennzeichnet, dass** der Ablöser der Leisten (5) aus einem Druckzylinder (25) besteht, der vom Eindruckdetektor (21) und der ihm zugeordneten Elektronik gesteuert wird, wobei der Druckzylinder (25) mit einer Bürste (22) verbunden ist, die selbst mit einem Motor ausgestattet ist, wobei die Bürste (22) sich unter dem Verbundstreifen (45) befindet und bezüglich dieses letzteren schräg angeordnet ist.

12. Vorrichtung nach Anspruch 7, **dadurch gekennzeichnet, dass** das Abschneidegerät aus einem Abschneider (2), einem Eindruckdetektor (21) im bekannten Abstand d2 vom Abschneider (2) und einem Abschneider-Schnittrechner (2) besteht.

## Claims

1. A method for continuous production of plasterboard elements (44) in which two cardboard-type paper sheets (8) and (9) enclose, within shaping means (13), a plaster-based hydraulic binder (10) to create a composite strip (45) which then hardens on two hardening belts (14) and (15) carrying at their edges two tapered strips for producing longitudinal tapered edges (16) thereon, **characterised in that** it consists in:
- continuously preparing expandable, flexible, lightweight spacers or packing pieces (5) between 1 and 2 mm thick and 5 to 20 mm wide,
- cutting said packing pieces (5) to a length equal to a width of the plasterboard being produced less a value comprised between 0 and 10 cm,
- applying adhesive to an upper face of said packing pieces (5),
- continuously bonding said packing pieces (5) on-the-fly to the bottom of one of said cardboard-type paper sheets transversely thereto, centered, and perpendicular to a direction of advancement of said paper sheet (8) at accurate regular intervals "p",
- bonding said packing pieces to said paper sheet (8) in a region ahead of said shaping means (13),
- allowing said packing pieces (5) to be carried along by said paper sheet (8),
- adjusting a tension in said paper sheet (8) so as to regulate a width of an imprint (20) created therein to between 10 and 18 cm,
- leaving said packing pieces (5) fastened to said paper sheet (8) for the time needed to pass through said shaping means (13) and the time needed for the composite strip (45) composed of said paper sheets (8) and (9) and the hydraulic binder (10) to harden,
- cutting the composite strip (45) with knife means (2) in the middle of the imprints (20) left by said packing pieces (5).

2. The method according to claim 1, **characterised in that** said packing pieces (5) are stripped off on-the-fly after said composite strip (45) has hardened in a region extending from an end of a hardening belt (14) and said knife means (2), and preferably in a region (23) located between hardening belts immediately following one hardening belt (14), or in a region located close to and ahead of said knife means (2).

3. The method according to claim 1 or 2, **characterised in that** said packing pieces (5) are cut from a roll (26) of flexible strip (27) which is of paper, plastic material, organic material, metal or composite material.

4. The method according to claim 3, **characterised in that** a pricked packing piece (57) taken from a roll (26) of flexible strip (27) is pricked over its length along at least one line of pins (58) of variable length (59) allowing control of the overall thickness of a pricked packing piece (57) and consequently of the depth of the transverse tapering (17) being sought, the ends of a pricked packing piece (57) being themselves pricked to a depth different to said height (59) of said pins (58) at a midpoint of said pricked packing piece (57).

5. The method according to claim 1 or 2, **characterised in that** said packing piece (5) is reduced to a wire packing piece (52) or a double wire packing piece (55), said wire originating from a roll (26) of flexible wire either of paper, plastic material, synthetic material, organic material, composite material, or metal.

6. The method according to one of Claims 1-5, **characterised in that** a surface of said paper sheet (8) on the same side as said packing piece (5) and at both sides of said packing piece and in coincidence with a future transverse tapering (17) created by said packing piece (5) is roughened (12) either by stamping, pricking, knurling, brushing, said surface being additionally pre-marked along two notch lines (11) parallel to said packing piece (5) in a region corresponding to at future beginning of a said transverse taper (17) created by said packing piece (5).

7. Apparatus for carrying out the method according to any one of claims 1-6, constituted by a plasterboard (44) production line in which two sheets of cardboard-type paper (8) and (9) are unwound and come to enclose a plaster-based hydraulic binder (10) in shaping means (13) to constitute a composite strip (45) which hardens on two hardening belts (14) and (15) fitted with tapered strips for creating horizontal tapers (16), and a guide sheet (42) located between said binder follower device and said shaping means (13) provided to protect said packing pieces (5) against being torn off, and for facilitating the passage and sliding of said packing pieces (5) between said bonder follower device and said shaping means (13), and packing piece (5) removing means located after a hardening belt (14) and ahead of cutting means (2) provided for removing on-the-fly packing pieces (5) bonded to the bottom of said composite strip (45), and cutting means located after a said hardening belt (15) and after said packing piece removing means provided for cutting said composite strip (45) in alignment with each of a number of imprints (20) created by said packing pieces (5), **characterized in that** it further comprises a bonder follower device located in a region ahead of said shaping means (13), provided for preparing said packing pieces (5) from a roll (26) of flexible strip (27), for coming into contact at high frequency with one of said paper sheets (8), for accurately bonding on-the-fly said packing pieces (5) to the bottom of said paper sheet (8), for roughening and premarking said paper sheet (8) at both sides of a packing piece (5) bonded to the bottom of the one said paper sheet (8),

8. The apparatus according to claim 7, **characterised in that** the bonding follower device is a linearly moving bonding follower device (6) constituted by a lower table (29) located underneath one of said paper sheets (8) and another counter-table (36) situated above the said one of said paper sheets (8), said lower table (29) receiving packing pieces (5) originating from a roll (26) of flexible strip (27) and carrying adhesive applied by adhesive-applying means (30) and cut to length by a knife (31) and being provided with a stamper (37) and jacking means and guides (34), said upper counter-table (36) being fitted with a compressible abutment plate (35), a counter-stamper (38) and a pulse sensor (32), the two said tables (29) and (36) being carried by a carriage (70) moved by motor and transmission means (33).

9. The apparatus according to claim 7, **characterised in that** said bonding follower device is a rotary bonding follower device (7) constituted by a lower roller (40) located below said one paper sheet (8) and an upper roller (41) located above said one paper sheet (8), said lower roller (40) receiving packing pieces (5) originating from a roll (66) of flexible strip (63) and carrying adhesive applied by adhesive applying means (60) and cut to length by a knife (61) and being equipped at its periphery by a stamper (67), said upper roller (41) located above said one paper sheet (8) in parallel with said first lower roller (40) being equipped at its periphery with a compressible abutment plate (65) and a counter-stamper (68) and being connected to jacking means and guides (64), the two said rollers (40) and (41) being provided with motor and transmission means (39) and with a pulse sensor (69).

10. The apparatus according to claim 7, **characterised in that** a guide sheet (42) thereof is constituted by a flexible, slippery and wear-resistant film, secured upstream of said table (48) by fixing means (47), said flexible film, of greater width than a length of said packing pieces (5) simultaneously embracing said table (48), beaters (18), projecting points (19), guides for said one of said paper sheets (8) in the region between a mixer (1) and shaping means (13), said flexible film presenting to said packing pieces (5) within said region a surface that is smooth, slippery and devoid of points where catching or snagging can occur.

11. The apparatus according to claim 7, **characterised in that** said means for removing packing pieces (5) consists of jacking means (25) controlled by an imprint detector (21) and associated electronics, said jacking means (25) being connected to a brush (22) itself fitted with a motor, said brush (22) being located below said composite strip (45) and positioned so as to be inclined with respect thereto.

12. The apparatus according to claim 7, **characterised in that** said cutting means consist of a shear (2), an imprint detector (21) at a known distance (d2) from said shear (2) and shear stroke calculating means (2).
